# EUROPÄISCHE PATENTSCHRIFT

(11) **EP 0 919 680 B1**
(45) Veröffentlichungstag und Bekanntmachung des Hinweises auf die Patenterteilung: **28.08.2002**
(21) Anmeldenummer: 97120419.3
(22) Anmeldetag: 21.11.1997
(51) Int. Cl.: E05B 63/16, E05B 13/00, E05B 65/10, F25D 23/02

(54) **Türschloss**
Door lock
Serrure de porte

(43) Veröffentlichungstag der Anmeldung: 02.06.1999
(73) Patentinhaber: Steinbach & Vollmann GmbH & Co., 42579 Heiligenhaus (DE)
(72) Erfinder: Fink, Hans Jochen, 42579 Heiligenhaus (DE)
(74) Vertreter: Stenger, Watzke & Ring Patentanwälte

(56) Entgegenhaltungen:
- EP-A- 0 206 887
- CH-A- 383 817
- DE-A- 3 101 009
- US-A- 2 124 758
- US-A- 2 174 958

## Beschreibung

Die Erfindung betrifft ein Türschloß, insbesondere für Kälteraumtüren, mit einer auf der Außenseite eines Türblattes angeordneten, verschließbaren äußeren Handhabe und einer auf der Innenseite des Türblattes angeordneten, auch bei verschlossener äußeren Handhabe für eine Notauslösung betätigbaren inneren Handhabe.

Schlösser für Panik- oder Notausgangstüren sind in den unterschiedlichsten Ausführungsformen bekannt und dienen dazu, eine Gefährdung des Menschens durch unbeabsichtigtes Einschließen zu verhindern, indem eine verschlossene Tür jederzeit von der entsprechenden Gefahrenseite her auf einfache Art und Weise mit einer Türhandhabe geöffnet werden kann, ohne daß ein Aufsperren mittels eines Schlüssels oder dergleichen erforderlich ist. So ist es bei Kälteraumtüren von beispielsweise Kühlhäusern, in denen Lebensmittel im gefrorenen Zustand gelagert werden und in denen daher Temperaturen weit unter dem Gefrierpunkt herrschen, bekannt, Türschlösser zu verwenden, die ein als Fallenriegel ausgebildetes Verschlußelement aufweisen, welches vollständig in die Türfläche eingelassen und von an den gegenüberliegenden Seiten der Tür angebrachten, unabhängig voneinander bewegbaren Handhaben betätigbar ist. Derartige, vollständig in die Türfläche eingelassene Schlösser sind aufgrund der Wärmeisolierung einer Kälteraumtür zwar gegen Einfrieren geschützt, weisen aber den Nachteil einer aufwendigen Montage und kostenintensiven Herstellung auf. Ursächlich hierfür ist, daß die Kälteraumtüren mit einer Öffnung für das Türschloß versehen werden, was neben einem erhöhten Fertigungsaufwand auch zusätzliche Anforderungen an die Wärmeisolierung erfordert, wenn Verluste in der Wärmewirkung nicht hingenommen werden sollen.

Dokument CH 383 817 A beschreibt ein Türschloß gemäß dem Oberbegriff des Anspruchs 1.

Der Erfindung liegt die **Aufgabe** zugrunde, ein Türschloß, insbesondere für Kälteraumtüren, dahingehend weiterzubilden, daß eine einfache und kostengünstige Herstellung bei verringertem Montage- und Fertigungsaufwand erzielt wird.

Die Aufgabe ist bei einem Türschloß der eingangs genannten Art erfindungsgemäß dadurch **gelöst**, daß ein mit einem an der Zarge der Tür angeordneten Schließblech zusammenwirkendes Verschlußelement in einem die innere Handhabe lagernden Gehäuse angeordnet und sowohl über eine Verbindungswelle durch die äußere Handhabe als auch unabhängig davon durch die innere Handhabe betätigbar ist.

Ein solchermaßen ausgebildetes Türschloß ermöglicht eine einfache und schnelle Montage, indem das Verschlußelement nicht mehr in der Türfläche eingelassen, sondern in dem die innere Handhabe lagernden Gehäuse angeordnet ist. Dieses Gehäuse kann in an sich bekannter Weise an der Türfläche befestigt werden, so daß eine Tür bis auf eine Durchgangsbohrung für die Verbindungswelle keine Öffnungen aufweist und daher sowohl einer optimalen Wärmeisolierung als auch einer einfachen und kostengünstigen Fertigung Rechnung trägt.

Bei einer bevorzugten Ausführungsform ist die äußere Handhabe in ihrer Ruhestellung durch ein mit einer Anschlagfläche eines verdrehfest mit der äußeren Handhabe verbundenen Schaltelements zusammenwirkenden Blockierelement arretierbar. Dies bietet den Vorteil, daß die Tür auf einfache Art und Weise und mit einer geringen Anzahl an Bauteilen, nämlich das Schaltund Blockierelement, abschließbar ist, indem die äußere Handhabe nicht mehr betätigt werden kann. Von besonderem Vorteil hierbei ist, wenn ein Schieber, durch welchen das Blockierelement in Eingriff mit dem Schaltelement führbar ist, von einem Schloß betätigbar ist. Unter Schloß im voranstehenden Sinne werden sämtliche Schließvorrichtungen verstanden, die ein Sperren oder Entsperren eines beliebigen Teiles gestatten. Der über ein Schloß betätigbare Schieber bietet durch seine einfache Kinematik eine besonders einfache Ausgestaltung des Wirkmechanismus zwischen Schalt- und Blockierelement.

Von Vorteil ist ferner, wenn das Blockierelement entgegen der Betätigungsrichtung der äußeren Handhabe an der Anschlagfläche des Schaltelementes angreift, weil dadurch der durch die Betätigung der Handhabe aufgebrachten Kraft bestmöglich entgegengewirkt wird, so daß sich eine sichere Arretierung ergibt. Zu dem gleichen Zweck wird weiterhin vorgeschlagen, daß die Anschlagfläche des als kreisförmige Scheibe ausgebildeten Schaltelements eine Aussparung im Randbereich der Scheibe ist, an welcher die Stirnseite eines Schenkels des vorzugsweise U-förmig gestalteten Blockierelements beim Arretieren derart anliegt, daß sich die Achsrichtung des Schenkels entgegen der Betätigungsrichtung der äußeren Handhabe erstreckt. Die Ausgestaltung des Schaltelementes als kreisförmige, mit einer Aussparung im Randbereich versehene Scheibe bietet zudem den Vorteil einer einfachen Fertigung und einer Verwendung sowohl für linke als auch für rechte Ausführungsformen des Türschlosses. Außerdem trägt die U-förmige Gestaltung des Blockierelementes dazu bei, daß die Anschlagfläche der Scheibe in Betätigungsrichtung der äußeren Handhabe positioniert werden kann, so daß eine eine sichere Arretierung der äußeren Handhabe gewährleistende Gegenkraft durch das Blockierelement aufgenommen wird.

Gemäß einem weiteren Merkmal der Erfindung ist eine Schließnase eines Schließzylinders zum Betätigen des Schiebers vorgesehen, um ein Absperren des Türschlosses einerseits und eine besonders einfache Ausgestaltung andererseits sicherzustellen. Zweckmäßigerweise ist die äußere Handhabe über das Schaltelement in einem sie lagernden Gehäuse in axialer Richtung gesichert, so daß sich eine hohe Funktionsintegration und dadurch eine geringe Anzahl von Bauteilen ergibt.

Gemäß einem weiteren vorteilhaften Merkmal der Erfindung ist das Verschlußelement sowohl durch einen von der Verbindungswelle angetriebenen ersten Mitnehmer als auch durch einen von der inneren Handhabe angetriebenen zweiten Mitnehmer jeweils unabhängig betätigbar, um eine Notauslösung zu gewährleisten. In einer bevorzugten Ausführungsform ist dabei der erste Mitnehmer verdrehfest mit der Verbindungswelle verbunden und weist auf seiner dem Verschlußelement zugewandten Seite einen Zapfen auf, der in eine mit Führungsflächen versehene Aussparung des Verschlußelementes eingreift. Auf diese Weise ergibt sich eine Umwandlung der Rotationsbewegung der äußeren Handhabe in eine translatorische Bewegung des Verschlußelementes bei einfacher konstruktiver Ausgestaltung. Zu dem gleichen Zweck wird mit der Erfindung weiterhin vorgeschlagen, daß der zweite Mitnehmer verdrehfest und derart mit der inneren Handhabe verbunden ist, daß die innere Handhabe in dem sie lagernden Gehäuse zugleich in axialer Richtung gesichert ist, und daß auf der dem Verschlußelement zugewandten Seite des zweiten Mitnehmers ein dem Zapfen des ersten Mitnehmers in der Ruhestellung von innerer und äußerer Handhabe gegenüberliegender Zapfen angeordnet ist, der von der anderen Seite in die mit Führungsflächen versehene Aussparung des Verschlußelementes eingreift. Von Vorteil hierbei ist die doppelte Funktion des zweiten Mitnehmers, der zum einen die Übertragung der Drehbewegung der inneren Handhabe auf das Verschlußelement und zum anderen die axiale Fixierung der inneren Handhabe sicherstellt, wodurch sich eine hohe Funktionsintegration und geringe Bauteilanzahl erreichen läßt. Von Vorteil hierbei ist ferner, daß auf einfache Art und Weise eine unabhängige Betätigung des Verschlußelementes sowohl durch die innere als auch durch die äußere Handhabe gewährleistet ist, indem durch den Zapfen des zweiten Mitnehmers die Rotationsbewegung der inneren Handhabe in eine Translationsbewegung des Verschlußelementes umgewandelt wird.

Um sicherzustellen, daß das Verschlußelement als Riegel wie auch als Fallenriegel ausgebildet sein kann, wird mit der Erfindung eine Aussparung mit zwei in transversaler Richtung des Verschlußelements symmetrisch zueinander ausgebildeten, schräg verlaufenden Führungsflächen vorgeschlagen. Riegel im voranstehenden Sinne bedeutet ein verschiebbares, um ein Gelenk oder auf andere Weise bewegbares Teil, das durch Eingreifen in ein Schließblech eine Tür geschlossen hält. Fallenriegel im voranstehenden Sinne bedeutet hingegen, daß ein Riegel so in einer Falle angeordnet ist, daß er gegen eine Rückstellkraft in seine Entriegelungsstellung gebracht wird, wenn eine Tür beim Schließen auf ihren Rahmen trifft, wobei die Falle nicht zur Sicherung der Tür, sondern nur zum Öffnen dieser betätigt werden muß. Durch die symmetrische Ausgestaltung der Aussparung des Verschlußelementes ist in Abhängigkeit von der Drehbewegung des Zapfens bei Betätigung durch die innere oder äußere Handhabe entweder ein Zurückziehen des Verschlußelementes, d. h. eine Funktion als Fallenriegel, oder ein Vorschieben des Verschlußelementes, d. h. die Funktion als Riegel ermöglicht.

Um die Verwendung des Türschlosses sowohl für linke als auch für rechte Ausführungen einer Tür zu ermöglichen, ist gemäß einem weiteren vorteilhaften Merkmal der Erfindung ein Verschlußelement mit zwei in axialer Richtung symmetrisch zueinander ausgebildeten Aussparungen versehen. Die symmetrische Ausgestaltung des Verschlußelementes sowohl in axialer als auch in transversaler Richtung gestattet zudem, daß das Verschlußelement als Fallenriegel für nach außen wie auch nach innen öffnende Türen durch einfaches Wenden um seine Längsachse verwendet werden kann.

Vorteilhafterweise ragt das Verschlußelement auf der dem Schließblech der Tür abgewandten Seite des die innere Handhabe lagernden Gehäuses aus diesem heraus, so daß im Falle eines Vereisens des Türschlosses durch leichtes Schlagen auf das herausragende Ende des Verschlußelementes, beispielsweise mittels eines Hammers, die Beseitigung der Vereisung möglich ist. Zu dem gleichen Zweck wird in vorteilhafter Weise vorgeschlagen, daß alternativ das die innere Handhabe lagernde Gehäuse auf der dem Schließblech abgewandten Seite eine Öffnung aufweist. Damit ist es möglich, beispielsweise mittels eines Schraubendrehers bei vereistem Türschloß Schläge auf das in das Gehäuse eingeschobene Verschlußelement auszuüben, um die Vereisung zu beseitigen.

Zweckmäßig ist ferner, wenn das Verschlußelement in axialer Richtung federbelastet ist, so daß sich die für die Funktion als Fallenriegel erforderliche Rückstellkraft ergibt. Schließlich wird vorgeschlagen, daß die innere und äußere Handhabe gegen die Wirkung einer Schenkelfeder betätigbar sind, um ein unabhängiges Betätigen voneinander zu gewährleisten.

Weitere Merkmale und Vorteile des Gegenstandes der Erfindung ergeben sich anhand der nachfolgenden Beschreibung eines bevorzugten Ausführungsbeispieles, das in den Zeichnungen dargestellt ist, und zwar zeigen:
- Fig. 1: einen Querschnitt durch eine mit einem Türschloß versehene Tür;
- Fig. 2: eine Draufsicht in Richtung des Pfeils II auf eine in einem Gehäuse gelagerte und mittels eines Zylinderschlosses arretierbare äußere Handhabe;
- Fig. 3: eine Draufsicht in Richtung des Pfeils III auf eine in einem Gehäuse gelagerte innere Handhabe;
- Fig. 4: einen Längsschnitt durch die äußere Handhabe gemäß der Schnittlinie IV-IV in Fig.2;
- Fig. 5: einen Längsschnitt durch die innere Handhabe gemäß der Schnittlinie V-V in Fig. 3;
- Fig. 5a: einen Längsschnitt gemäß Fig. 5 einer alternativen Ausführungsform;
- Fig. 6: eine rückwärtige Ansicht des Gehäuses gemäß Fig. 2 bei nicht arretierter äußeren Handhabe;
- Fig. 6a: eine der Fig. 6 entsprechende Ansicht bei arretierter äußeren Handhabe;
- Fig. 7: eine rückwärtige Ansicht des Gehäuses gemäß Fig. 3 bei nicht betätigter inneren Handhabe;
- Fig. 7a: eine der Fig. 7 entsprechende Ansicht bei betätigter inneren Handhabe;
- Fig. 8: eine rückwärtige Ansicht einer alternativen Ausführungsform des Gehäuses gemäß Fig. 3 bei nicht betätigter inneren Handhabe und
- Fig. 8a: eine der Fig. 8 entsprechende Ansicht bei betätigter inneren Handhabe.

Die in Fig. 1 in einem Querschnitt gezeigte Tür weist ein Türblatt (38) auf, welches mit einem Türschloß versehen ist, welches eine äußere Handhabe (1) und eine innere Handhabe (2) umfaßt, die als hebelartige Türgriffe ausgebildet sind. An der Zarge (39) der Tür ist ein Schließblech (40) angeordnet, das mit einer Falle (27) des Türschlosses zusammenwirkt. Wie auch die Fig. 2 und 3 erkennen lassen, ist die äußere Handhabe (1) verschwenkbar in einem Gehäuse (3) gelagert, welches an der Außenseite der Tür angeordnet ist. Die innere Handhabe 2 ist verschwenkbar in einem Gehäuse 4 gelagert, welches auf der Innenseite der Tür angeordnet ist. Zur Befestigung von innerem und äußerem Gehäuse 3, 4 an den jeweiligen Türflächen des Türblattes 38 ist die Tür mit vier Durchgangsbohrungen 42 versehen, die mit Durchgangsbohrungen 5 des Gehäuses 4 und mit ein Innengewinde aufweisenden Bohrungen 6 des Gehäuses 3 fluchtend ausgerichtet sind und in denen sich nicht dargestellte Schrauben erstrecken, mittels denen die Gehäuse 3 und 4 gegeneinander verspannt werden. Zur Montage sind Vorsprünge 43 vorgesehen, die ein einfaches Aufstecken der Gehäuse 3, 4 auf das Türblatt 38 ermöglichen.

Wie Fig. 4 weiterhin erkennen läßt, ist die äußere Handhabe 1 auf der dem Gehäuse 3 zugewandten Seite mit einem Ringspalt 7 versehen, in den ein korrespondierend ausgebildeter, ringförmiger Vorsprung 8 des Gehäuses 3 zur radialen Lagerung der äußeren Handhabe 1 eingreift. In dem Ringspalt 7 ist ferner eine Schenkelfeder 9 derart angeordnet, daß sie bei Betätigen der äußeren Handhabe 1 eine Rückstellkraft erzeugt, welche ein selbstätiges Zurückgehen der äußeren Handhabe 1 in deren Ruhestellung bewirkt. Zur axialen Sicherung der äußeren Handhabe 1 ist auf der Innenseite des Gehäuses 3 eine Scheibe 10 vorgesehen, die mittels einer Schraubverbindung 11 die äußere Handhabe 1 in axialer Richtung fixiert. Die Berührungsfläche 12 zwischen Scheibe 10 und äußerer Handhabe 1 ist dabei so ausgebildet, daß eine formschlüssige Drehmomentübertragung von der äußeren Handhabe 1 auf die Scheibe 10 bei Betätigung der äußeren Handhabe 1 erfolgt. Diese Drehmomentübertragung setzt sich in einer Verbindungswelle 41 fort, zu deren Anschluß die der äußeren Handhabe 1 gegenüberliegende Seite der Scheibe 10 mit einer einen Formschluß gewährleistenden Öffnung 13, beispielsweise mit quadratischem Querschnitt, versehen ist. Sowohl die Öffnung 13 als auch die Schraubverbindung 11 sind koaxial zur Drehachse der äußeren Handhabe 1 ausgerichtet, was bedingt, daß der Durchmesser der Öffnung 13 wenigstens der Größe des Schraubenkopfes der Schraubverbindung 11 entspricht.

Das Gehäuse 3 ist weiterhin mit einer Öffnung versehen, welche zur Aufnahme eines Zylinderschlosses 14 dient. Das Zylinderschloß 14 ist mit einer Schließnase 15 versehen, die einen Schieber 16 antreibt, was insbesondere den Fig. 6 und 6a zu entnehmen ist. Der Schieber 16 ist mit einem annähernd U-förmig geformten Blockierelement 17 verbunden, dessen dem Schieber 16 abgewandter Schenkel 18 bei Betätigung des Schiebers 16 gegen eine als Aussparung im Randbereich der Scheibe 10 gebildete Anschlagfläche 19, 19a zu liegen kommt.

Die in den Fig. 5 und 5a gezeigte Befestigung der inneren Handhabe 2 an dem sie lagernden Gehäuse 4 ist analog der Befestigung der äußeren Handhabe 1 an dem sie lagernden Gehäuse 3. Die innere Handhabe 2 ist an ihrer dem Gehäuse 4 zugewandten Seite mit einem Ringspalt 20 versehen, in dem zur Rückstellung der inneren Handhabe 2 eine Schenkelfeder 21 angeordnet ist und in den ein ringförmiger Vorsprung 22 des Gehäuses 4 zur radialen Sicherung der inneren Handhabe 2 eingreift. Mittels einer Schraubverbindung 23 ist die innere Handhabe 2 über einen Mitnehmer 24 an dem Gehäuse 4 in axialer Richtung fixiert. Der Mitnehmer 24 ist zudem in Art einer Nut-Feder-Verbindung formschlüssig mit der inneren Handhabe 2 verbunden, was eine Drehmomentübertragung bei Betätigung der inneren Handhabe 2 auf den Mitnehmer 24 sicherstellt.

Wie auch die Fig. 7 bis 8 erkennen lassen, ist in dem Gehäuse 4 ein als Fallenriegel ausgebildetes Verschlußelement 25 verschiebbar geführt angeordnet. Das Verschlußelement 25 greift in bekannter Weise in ein an der Zarge einer Tür angeordnetes Schließblech ein, um diese zu verschließen. Das Verschlußelement 25 ist in axialer Richtung mittels zweier als Druckfeder ausgebildeten Federelementen 26, 26a an der der Falle 27 des Verschlußelementes 25 gegenüberliegenden Seite belastet. Ein Deckelement 28 ist an der dem Gehäuse 4 abgewandten Seite des Verschlußelementes 25 angeordnet und an dem Gehäuse 4 mittels Schrauben 29 derart befestigt, daß eine Führung des Verschlußelementes 25 zwischen Deckelement 28 und Gehäuse 4 sichergestellt ist. Das Deckelement 28 ist mit einer Öffnung versehen, in welcher ein Mitnehmer 30 koaxial zu dem Mitnehmer 24 angeordnet ist. Der Mitnehmer 30 ist auf der dem Verschlußelement 25 gegenüberliegenden Seite mit einer Öffnung 31 zum formschlüssigen Anschließen der Verbindungswelle 41 versehen. Die Mitnehmer 24 und 30 weisen an ihren gegenüberliegenden Seiten Zapfen 32, 33 auf, die von ihrer Seite jeweils in einem mit schrägen Führungsflächen 34 versehene Aussparung 35 des Verschlußelementes 25 eingreifen. Die in axialer Richtung des Verschlußelementes 25 schräg verlaufenden Führungsflächen 34 sind sowohl in axialer als auch in transversaler Richtung symmetrisch zueinander ausgebildet, was eine universelle Verwendung des Verschlußelementes 25 für unterschiedliche Öffnungsbewegungen einer Tür gewährleistet.

Wird durch Betätigen der inneren Handhabe 2 ein Drehmoment auf den Mitnehmer 24 übertragen, so bewegt sich der Zapfen 32 aus einer Ruhestellung in Richtung einer hinteren Führungsfläche 34 und schiebt über diese das Verschlußelement 25 gegen die Wirkung der Federelemente 26, 26a so weit in das Gehäuse 4, bis der Zapfen 32 am Boden der Aussparung 35 anliegt. Durch die Steigung der Führungsfläche 34 läßt sich demnach der Verschiebeweg des Verschlußelementes 25 vorgeben. Beim Loslassen der inneren Handhabe 2 wird durch die Wirkung der Schenkelfeder der Zapfen 32 wieder in seine Ruhestellung gebracht. Dies hat zur Folge, daß auch das Verschlußelement 25 aufgrund der Wirkung der Federelemente 26, 26a seine Ruhestellung im ausgeschobenen Zustand wieder einnimmt. In analoger Weise läßt sich das Verschlußelement 25 auch über die äußere Handhabe 1 verschieben, wobei das auf die Scheibe 10 übertragene Drehmoment über die Verbindungswelle 41 durch die Tür auf den Mitnehmer 30 übertragen wird, wodurch der Zapfen 33 entlang der Führungsfläche 34 gleitet. Zu diesem Zweck ist es erforderlich, daß die Tür ein Durchgangsloch 44 für die Verbindungswelle aufweist, was jedoch mit geringem Aufwand zu erzielen ist.

Liegt das Blockierelement 17 wie in Fig. 6 gezeigt an der Anschlagfläche 19, 19a an, so läßt sich die Scheibe 10 nicht mehr drehen, wodurch die äußere Handhabe 1 arretiert wird. Bei im Schließblech befindlichem Verschlußelement 25 ist die Tür damit verschlossen. Der Zapfen 33 des durch die äußere Handhabe 1 betätigbaren Mitnehmers 30 befindet sich hierbei in seiner Ruhestellung, was zur Folge hat, daß das Verschlußelement 25 über den Zapfen 32 des durch die innere Handhabe 2 betätigbaren Mitnehmers 24 bewegt werden kann. Auf diese Weise ist eine Notauslösung der inneren Handhabe 2 bei arretierter äußeren Handhabe 1 gewährleistet.

Bei der in den Fig. 7 und 7a gezeigten Ausführungsform ist das Verschlußelement 25 an dem den Federelementen 26, 26a zugewandten Ende mit einer stiftartigen Verlängerung 36 versehen, die aus einer Öffnung 37 des Gehäuses 4 herausragt. Dies bietet den Vorteil, daß wenn das Verschlußelement 25 im eingeschobenen Zustand einfriert, was bei der Verwendung für Kühlraumtüren eine latente Gefahr darstellt, mittels eines Gegenstandes, wie beispielsweise einem Hammer, die Vereisung aufgebrochen und das Verschlußelement 25 in seinen ausgeschobenen Zustand bewegt werden kann. Bei der alternativen Ausführungsform gemäß den Fig. 8 und 8a ist anstelle eines Hammers ein passender Gegenstand, wie beispielsweise ein Schraubendreher, zu verwenden.

Das zuvor beschriebene Türschloß bietet den Vorteil einer einfachen und schnellen Montage, indem eine Tür lediglich mit fünf Durchgangslöchern 42, 44 für die das Gehäuse 3 und 4 miteinander verstemmenden Schrauben sowie für die Verbindungswelle 41 zu versehen ist. Dies erlaubt eine kostengünstige Herstellung einer Tür, die beispielsweise als Kälteraumtür eine besondere Wärmeisolierung aufweisen muß, weil auf aufwendige und die Wärmeisolierung beeinträchtigende Öffnungen für ein Türschloßgehäuse verzichtet werden kann. Der überaus einfache und aus wenigen Bauteilen bestehende Aufbau des Türschlosses sowie die Verwendung gleicher Bauteile, wie beispielsweise die Schenkelfeder 9 und 21 sowie die innere und äußere Handhaben 1 und 2, trägt nicht nur zu einer kostengünstigen Fertigung bei, sondern schafft nicht zuletzt die Voraussetzungen für eine verschleißarme Betätigung und damit hohe Lebensdauer.

### Bezugszeichenliste

- 1: äußere Handhabe
- 2: innere Handhabe
- 3: Gehäuse
- 4: Gehäuse
- 5: Durchgangsbohrung
- 6: Bohrung
- 7: Ringspalt
- 8: Vorsprung
- 9: Schenkelfeder
- 10: Scheibe
- 11: Schraubverbindung
- 12: Berührungsfläche
- 13: Öffnung
- 14: Zylinderschloß
- 15: Schließnase
- 16: Schieber
- 17: Blockierelement
- 18: Schenkel
- 19: Anschlagfläche
- 19a: Anschlagfläche
- 20: Ringspalt
- 21: Schenkelfeder
- 22: Vorsprung
- 23: Schraubverbindung
- 24: Mitnehmer
- 25: Verschlußelement
- 26: Federelement
- 26a: Federelement
- 27: Falle
- 28: Deckelement
- 29: Schrauben
- 30: Mitnehmer
- 31: Öffnung
- 32: Zapfen
- 33: Zapfen
- 34: Führungsflächen
- 35: Aussparung
- 36: Verlängerung
- 37: Öffnung
- 38: Türblatt
- 39: Zarge
- 40: Schließblech
- 41: Verbindungswelle
- 42: Durchgangsbohrung
- 43: Vorsprung
- 44: Durchgangsloch

## Patentansprüche

1. Türschloß, insbesondere für Kälteraumtüren, mit einer auf der Außenseite eines Türblattes (38) angeordneten, verschließbaren äußeren Handhabe (1) und einer auf der Innenseite des Türblattes (38) angeordneten, auch bei verschlossener äußeren Handhabe (1) für eine Notauslösung betätigbaren inneren Handhabe (2), wobei die Handhaben (1, 2) jeweils in einem eigenen Gehäuse (3, 4) gelagert sind und auf ein gemeinsames, mit einem an der Zarge (39) der Tür angeordneten Schließblech (40) zusammenwirkendes Verschlußelement (25) einwirken, das in dem die innere Handhabe (2) lagernden Gehäuse (4) angeordnet und sowohl,über eine Verbindungswelle (41) mittels eines ersten Mitnehmers (30) durch die äußere Handhabe (1) als auch unabhängig davon mittels eines zweiten Mitnehmers (24) durch die innere Handhabe (2) betätigbar ist, **dadurch gekennzeichnet, daß** die Mitnehmer (30, 24) jeweils mittels eines Zapfens (33, 32) in eine mit Führungsflächen (34) versehene Aussparung (35) des Verschlußelementes (25) eingreifen.

2. Türschloß nach Anspruch 1, **dadurch gekennzeichnet, daß** das Verschlußelement (25) in Richtung seiner Schließstellung federbelastet ist.

3. Türschloß nach Anspruch 2, **dadurch gekennzeichnet, daß** das Verschlußelement (25) auf der dem Schließblech (40) der Tür abgewandten Seite des die innere Handhabe (2) lagernden Gehäuses (4) aus diesem herausragt.

4. Türschloß nach Anspruch 2, **dadurch gekennzeichnet, daß** das die innere Handhabe (2) lagernde Gehäuse (4) auf der dem Schließblech (40) abgewandten Seite eine Öffnung (37) aufweist.

5. Türschloß nach mindestens einem der Ansprüche 1 bis 4, **dadurch gekennzeichnet, daß** der erste Mitnehmer (30) verdrehfest mit der Verbindungswelle (41) verbunden ist.

6. Türschloß nach mindestens einem der Ansprüche 1 bis 5, **dadurch gekennzeichnet, daß** der zweite Mitnehmer (24) verdrehfest und derart mit der inneren Handhabe (2) verbunden ist, daß die innere Handhabe (2) in dem sie lagernden Gehäuse (4) zugleich in axialer Richtung gesichert ist.

7. Türschloß nach Anspruch 1, **dadurch gekennzeichnet, daß** die äußere Handhabe (1) in ihrer Ruhestellung durch ein mit einer Anschlagfläche (19, 19a) eines verdrehfest mit der äußeren Handhabe (1) verbundenen Schaltelements (10) zusammenwirkenden Blockierelement (17) arretierbar ist.

8. Türschloß nach Anspruch 7, **gekennzeichnet durch** ein von einem Schloß (14) betätigbaren Schieber (16), **durch** welchen das Blockierelement (17) in Eingriff mit dem Schaltelement (10) führbar ist.

9. Türschloß nach Anspruch 7 oder 8, **dadurch gekennzeichnet, daß** das Blockierelement (17) entgegen der Betätigungsrichtung der äußeren Handhabe (1) an der Anschlagfläche (19, 19a) des Schaltelements (10) angreift.

10. Türschloß nach einem der Ansprüche 7 bis 9, **dadurch gekennzeichnet, daß** die Anschlagfläche (19, 19a) des als kreisförmige Scheibe ausgebildeten Schaltelements (10) eine Aussparung im Randbereich der Scheibe ist, an welcher die Stirnseite eines Schenkels (18) des Blockierelements (17) beim Arretieren derart anliegt, daß sich die Achsrichtung des Schenkels (18) entgegen der Betätigungsrichtung der äußeren Handhabe (1) erstreckt.

11. Türschloß nach Anspruch 8, **gekennzeichnet durch** eine Schließnase (15) eines Schließzylinders (14) zum Betätigen des Schiebers (16).

12. Türschloß nach einem der vorhergehenden Ansprüche, **dadurch gekennzeichnet, daß** die innere und äußere Handhabe (1, 2) gegen die Wirkung einer Schenkelfeder (9, 21) betätigbar sind.

## Claims

1. Door lock, in particular for cold-room doors, having a lockable outer handle (1), which is arranged on the outside of a door leaf (38), and an inner handle (2), which is arranged on the inside of the door leaf (38) and can be actuated for emergency release even when the outer handle (1) is locked, the handles (1, 2) each being mounted in a dedicated housing (3, 4) and acting on a common locking element (25) which interacts with a striking plate (40), arranged on the frame (39) of the door, which is arranged in the housing (4), bearing the inner handle (2), and which can be actuated both by the outer handle (1), via a connecting shaft (41), by means of a first carry-along element (30) and, independently thereof, by the inner handle (2), by means of a second carry-along element (24), **characterized in that** the carry-along elements (30, 24) each engage, by means of a pin (33, 32), in a cutout (35), provided with guide surfaces (34), of the locking element (25).

2. Door lock according to Claim 1, **characterized in that** the locking element (25) is spring-loaded in the direction of its locking position.

3. Door lock according to Claim 2, **characterized in that**, on that side of the housing (4), bearing the inner handle (2), which is directed away from the striking plate (40) of the door, the locking element (25) projects out of said housing.

4. Door lock according to Claim 2, **characterized in that** the housing (4), bearing the inner handle (2), has an opening (37) on the side which is directed away from the striking plate (40).

5. Door lock according to at least one of Claims 1 to 4, **characterized in that** the first carry-along element (30) is connected in a rotationally fixed manner to the connecting shaft (41).

6. Door lock according to at least one of Claims 1 to 5, **characterized in that** the second carry-along element (24) is connected in a rotationally fixed manner to the inner handle (2) such that the inner handle (2), at the same time, is secured axially in the housing (4) bearing it.

7. Door lock according to Claim 1, **characterized in that**, in its rest position, the outer handle (1) can be arrested by a blocking element (17) which interacts with a stop surface (19, 19a) of a switching element (10), which is connected in a rotationally fixed manner to the outer handle (1).

8. Door lock according to Claim 7, **characterized by** a slide (16) which can be actuated by a lock (14) and by means of which the blocking element (17) can be guided into engagement with the switching element (10).

9. Door lock according to Claim 7 or 8, **characterized in that** the blocking element (17) acts on the stop surface (19, 19a) of the switching element (10) counter to the actuating direction of the outer handle (1).

10. Door lock according to one of Claims 7 to 9, **characterized in that** the stop surface (19, 19a) of the switching element (10), which is designed as a circular disc, is a cutout in the border region of the disc against which the end side of a leg (18) of the blocking element (17) butts, during the arresting operation, such that the axial direction of the leg (18) extends counter to the actuating direction of the outer handle (1).

11. Door lock according to Claim 8, **characterized by** a locking nose (15) of a lock cylinder (14) for actuating the slide (16).

12. Door lock according to one of the preceding claims, **characterized in that** the inner and outer handles (1, 2) can be actuated counter to the action of a leg spring (9, 21).

## Revendications

1. Serrure de porte, en particulier pour des portes de chambres froides, comportant une manette extérieure (1) susceptible d'être fermée et agencée sur le côté extérieur d'un vantail de porte (38), et une manette intérieure (2) agencée sur le côté intérieur du vantail de porte (38) et susceptible d'être actionnée pour un déclenchement de secours également lorsque la manette extérieure (1) est fermée, les manettes (1, 2) étant montées chacune dans un propre boîtier (3, 4) et agissant sur un élément de fermeture commun (25) coopérant avec une cloison de serrure (40) agencée sur l'huisserie (39) de la porte, élément qui est agencé dans le boîtier (4) recevant la manette intérieure (2) et qui est susceptible d'être actionné aussi bien via un arbre de liaison (41) au moyen d'un premier entraîneur (30) par la manette extérieure (1) qu'indépendamment de celui-ci au moyen d'un deuxième entraîneur (24) par la manette intérieure (2), **caractérisée en ce que** les entraîneurs (30, 24) s'engagent chacun au moyen d'un tenon (33, 32) dans une échancrure (35) de l'élément de fermeture (25) qui est pourvue de surfaces de guidage (34).

2. Serrure de porte selon la revendication 1, **caractérisée en ce que** l'élément de fermeture (25) est chargé par un ressort en direction de sa position de fermeture.

3. Serrure de porte selon la revendication 2, **caractérisée en ce que** l'élément de fermeture (25) dépasse hors du boîtier (4) sur le côté, détourné de la cloison de serrure (40) de la porte, dudit boîtier recevant la manette intérieure (2).

4. Serrure de porte selon la revendication 2, **caractérisée en.ce que** le boîtier (4) recevant la manette intérieure (2) présente une ouverture (37) sur le côté détourné de la cloison de serrure (40).

5. Serrure de porte selon l'une au moins des revendications 1 à 4, **caractérisée en ce que** le premier entraîneur (30) est relié solidairement en rotation à l'arbre de liaison (41).

6. Serrure de porte selon l'une au moins des revendications 1 à 5, **caractérisée en ce que** le deuxième entraîneur (24) est relié solidairement en rotation à la manette intérieure (2) de telle sorte que la manette intérieure (2) est bloquée simultanément en direction axiale dans le boîtier (4) qui la reçoit.

7. Serrure de porte selon la revendication 1, **caractérisée en ce que** la manette extérieure (1) peut être arrêtée dans sa position de repos par un élément de blocage (17) coopérant avec une surface de butée (19, 19a) d'un élément de commutation (10) relié solidairement en rotation à la manette extérieure (1).

8. Serrure de porte selon la revendication 7, **caractérisée par** un poussoir (16) susceptible d'être actionné par une serrure (14), par lequel l'élément de blocage (17) peut être amené en engagement avec l'élément de commutation (10).

9. Serrure de porte selon l'une ou l'autre des revendications 7 et 8, **caractérisée en ce que** l'élément de blocage (17) attaque la surface de butée (19, 19a) de l'élément de commutation (10) en sens opposé à la direction d'actionnement de la manette extérieure (1).

10. Serrure de porte selon l'une des revendications 7 à 9, **caractérisée en ce que** la surface de butée (19, 19a) de l'élément de commutation (10) réalisé sous forme de disque circulaire est une échancrure dans la zone marginale du disque, contre laquelle la face frontale d'une branche (18) de l'élément de blocage (17) s'appuie lors de l'arrêt, de telle sorte que la direction de l'axe de la branche (18) s'étend en sens opposé à la direction d'actionnement de la manette extérieure (1).

11. Serrure de porte selon la revendication 8, **caractérisée par** un bec de fermeture (15) d'un cylindre de serrure (14) pour actionner le poussoir (16).

12. Serrure de porte selon l'une des revendications précédentes, **caractérisée en ce que** la manette intérieure et la manette extérieure (1, 2) sont susceptibles d'être actionnées à l'encontre de l'effet d'un ressort à bras (9, 21).
